# EUROPÄISCHE PATENTSCHRIFT

(11) **EP 0 220 365 B1**
(45) Veröffentlichungstag und Bekanntmachung des Hinweises auf die Patenterteilung: **12.06.1991**
(21) Anmeldenummer: 86106386.5
(22) Anmeldetag: 10.05.1986
(51) Int. Cl.: B05C 1/02

(54) **Vorrichtung zum automatischen Benetzen des Wulstfusses von Fahrzeugreifen aus Gummi mit einem Benetzungsmedium**
Apparatus for the application of a wetting agent to tyre beads
Appareil pour enduire automatiquement les talons d'un pneumatique d'un agent mouillant

(30) Priorität: 20.09.1985 US 778359
(43) Veröffentlichungstag der Anmeldung: 06.05.1987
(73) Patentinhaber: Spezialmaschinenbau Steffel GmbH & Co. KG, D-23909 Ratzeburg (DE)
(72) Erfinder: Steffel, Horst, D-2401 Gross Grönau (DE)
(74) Vertreter: Patentanwälte Hauck, Graalfs, Wehnert, Döring, Siemons

(56) Entgegenhaltungen:
- Ko-p-ie au s "
- US-A- 3 658 152
- US-A- 3 754 358
- US-A- 3 825 965
- US-A- 3 852 008
- US-A- 4 183 321

## Beschreibung

Bei der industriellen Fertigung von Fahrzeugreifen aus Gummi werden diese mehrfachen Prüfungen unterzogen. Zu diesem Zweck werden die Fahrzeugreifen auf Meß- oder Prüffelgen aufgespannt. Damit sich die Reifen nach dem Prüfvorgang ohne weiteres von den Prüffelgen lösen lassen, werden die Reifen vor dem Aufspannen am Wulst mit einem fließfähigen Benetzungsmedium benetzt. Das Benetzungsmedium liegt entweder als Flüssigkeit oder in Pastenform vor. Es ist bekannt, das Benetzungsmedium mit Hilfe eines Pinsels von Hand aufzutragen. Dieses Verfahren ist für eine automatische Fertigung naturgemäß nachteilig.

Es ist ferner bekannt, das Benetzungsmedium mit Hilfe einer Sprühvorrichtung direkt auf den Felgen oder den Reifen aufzutragen. Auch dieses Verfahren ist mit Nachteilen behaftet. Mit Hilfe der Sprühvorrichtung ist es nicht möglich, nur den Reifensitz an der Felge allein zu benetzen, vielmehr wird auch das Umfeld der Maschine benetzt. Es kommt daher zu Verschmutzungen der Fertigungsanlage im Bereich der Sprühvorrichtung und auch in den nachfolgenden Anlagenteilen. Herabtropfendes Benetzungsmittel verunreinigt dabei den Reifen. Beim späteren Aufziehen auf den Felgen eines Fahrzeuges läßt es sich nicht vermeiden, daß dieser ebenfalls mit dem Benetzungsmedium verschmutzt wird. Bestehen diese zum Beispiel aus Aluminium, ergeben sich nicht mehr entfernbare Flecken. Eine derartige Felge kann jedoch nicht mehr in der Automobilfertigung verwendet werden. Auch beim direkten Einsprühen des Wulstfußes werden die Reifenflanken und das Innere des Reifens mitbenetzt. Es ergeben sich die gleichen Nachteile wie oben beschrieben.

Aus der US-A-3 658 152 ist eine gaffungsbildende Vorrichtung bekanntgeworden, bei der eine horizontal gelagerte Benetzungsrolle in einem Bad aus Benetzungsmedium läuft. Eine Pumpe fördert aus einem Reservoir das Benetzungsmedium in das Bad. Überschüssiges Medium wird über einen Überlauf in das Reservoir zurückgeleitet. Verunreinigungen, die vom Reifen über die Rolle in das Bad eingetragen werden, bilden einen Sumpf, so daß das Bad von Zeit zu Zeit gereinigt und das Benetzungsmedium ausgetauscht werden muß.

Der Erfindung liegt die Aufgabe zugrunde, eine Vorrichtung zum automatischen Benetzen des Wulstfußes von Fahrzeugreifen zu schaffen, die mit einem minimalen Zeitaufwand eine gleichmäßige Benetzung ermöglicht, unabhängig von der Viskosität des Benetzungsmediums.

Bei der erfindungsgemäßen Vorrichtung ist eine Benetzungsstation einem Zuführförderer zugeordnet, der den Reifen vorzugsweise horizontal fördert. Eine Haltevorrichtung in der Benetzungsstation hält und zentriert den Reifen horizontal, damit eine Benetzungsrolle in den Reifen eintauchen kann. Die Benetzungsrolle ist in einem Haltebauteil um eine vertikale Achse drehbar gelagert. Das Haltebauteil wird von einer entsprechenden Verstellvorrichtung von einer Ruheposition in die Arbeitsposition und zurück verstellt. In der Arbeitsposition liegt die Benetzungsrolle gegen den Reifenwulst an. In der Ruheposition befindet sich die Benetzungsrolle außerhalb des Reifens, vorzugsweise an seiner Unterseite. Der Benetzungsrolle ist eine Auftragvorrichtung zugeordnet, mit der das Benetzungsmedium auf die Benetzungsrolle aufgetragen wird. Die relativ zur Benetzungsrolle stationäre Auftragvorrichtung ist an eine Dosierpumpe angeschlossen, mit der das Benetzungsmedium dosiert der Auftragvorrichtung zugeführt wird. Unterhalb der Benetzungsrolle ist ein Auffangbehälter angeordnet, in dem von der Benetzungsrolle abtropfendes Benetzungsmedium hineinläuft.

Reifen und Benetzungsrolle müssen relativ zueinander drehen. Es ist zwar denkbar, die Benetzungsrolle einmal um den Innenumfang des Reifens laufen zu lassen, wobei die Benetzungsrolle an den Wülsten abrollt. Vorteilhafter ist es, wenn die Benetzungsrolle an einem Ort gehalten und der Reifen in Drehung versetzt wird. Die Benetzungsrolle kann dabei durch Reibung mitgenommen werden, braucht mithin keinen eigenen Antrieb. Da das Benetzungsmedium jedoch stark gleitfähig ist, es vorzuziehen, wenn auch die Benetzungsrolle drehend angetrieben wird.

Statt eine Dosierpumpe können auch eine normale Pumpe und ein Zumeßventil vorgesehen werden.

Es gibt verschiedene Möglichkeiten, den Reifen in der Haltevorrichtung um seine vertikale Achse zu drehen. Besonders vorteilhaft ist, wenn der Reifen während seines Transports, zum Beispiel mit Hilfe einer Rollbahn, gegen vertikale Anschlagrollen anläuft, die ihn automatisch zentrieren. Sind zwei parallele Rollenbahnen vorgesehen, von denen die eine auch entgegengesetzt der Zuführförderrichtung angetrieben werden kann, ist es auf diese Weise möglich, den Reifen mit Hilfe der Rollenbahnen und unter Anlage an die Anschlagrollen in Drehung zu versetzen. Besondere Vorkehrungen, um den Reifen während des Benetzens festzuhalten, sind daher nicht erforderlich. Die Anschlagrollen sind vorzugsweise an einem wegschwenkbaren Lagerbauteil gelagert, so daß sie nach dem Beenden des Benetzungsvorgangs weggeschwenkt werden und der Reifen seinen Weg durch die Fertigungsanlage fortsetzen kann.

Das die Benetzungsrolle tragende Haltebauteil ist vorzugsweise an einem Schwenkarm angebracht, an den eine Feder angreift. Das Haltebauteil ist seinerseits vertikal am Schwenkarm beweglich und wird vorzugsweise mit Hilfe von zwei parallel angeordneten Verstellzylindern in vertikaler Richtung verstellt, wobei die Verstellzylinder durchgehende Kolbenstangen haben, deren beide Enden mit dem die Benetzungsrolle tragenden Schlitten verbunden sind. Die erwähnte Feder teilt dem Schwenkarm und damit der Benetzungsrolle eine vorgegebene Kraft mit, mit der die Benetzungsrolle an den Reifenwülsten anliegt. Ein am Schwenkarm angreifender Verstellzylinder kann den Schwenkarm entgegen der Feder verschwenken, um die Benetzungsrolle mit den Reifenwülsten außer Eingriff zu bringen.

Es gibt auch verschiedene Möglichkeiten, das Benetzungsmedium in der Auftragvorrichtung auf die Benetzungsrolle aufzubringen. Besonders vorteilhaft ist, wenn in einer achsparallelen vertikalen Fläche eine Nut eingeformt ist, die unmittelbar am Umfang der Benetzungsrolle oder in geringem Abstand zu dieser verläuft. Die Nut beginnt vorzugsweise am oberen Ende der Benetzungsrolle, und ihre Länge hängt u.a. von der Viskosität des Benetzungsmediums ab. Je weniger viskos das Benetzungsmedium ist, um so kürzer ist die Nut, da das Benetzungsmedium, nachdem es sich auf der Benetzungsrolle befindet, von selbst an der Rolle weiter nach unter läuft. Bei Verwendung einer Paste erstreckt sich die Nut vorzugsweise über die gesamte Höhe der Benetzungsrolle. Die Nut ist am Boden mit einem Kanal in der Auftragvorrichtung verbunden, der seinerseits an die Dosierpumpe angeschlossen ist.

Bei der erfindungsgemäßen Vorrichtung ist unterhalb der Benetzungsrolle ein Auffangbehälter angeordnet, der ebenfalls am Haltebauteil angebracht ist. Überflüssiges an der Benetzungsrolle ablaufendes Benetzungsmedium sammelt sich im Auffangbehälter. Dieser ist vorzugsweise um die Lager-oder Antriebswelle der Benetzungsrolle herum angeordnet derart, daß das Benetzungsmedium nicht in die Lagerung oder zum Antrieb gelangt. Eine Verschmutzung der erfindungsgemäßen Vorrichtung mit Benetzungsmedium findet daher nicht statt. Der Auffangbehälter hat vorzugsweise einen Überlauf. Daher kann flüssiges Medium in einen weiteren Auffangbehälter gelangen und beseitigt werden. Im Auffangbehälter sammeln sich Staub und Partikel, die aufgrund der Reifenfertigung und des Abriebs auf dem Wulst haften, in einem Sumpf. Der Auffangbehälter braucht daher nur in sehr großen Zeitabständen geleert zu werden.

Als Benetzungsrolle kann ein zylindrischer Körper verwendet werden. Der Verlauf der sogenannten Kernfahne des Reifenwulstes ist nicht genau parallel zur Reifenachse. Deshalb ist es zweckmäßig, die Benetzungsrolle in Form eines Doppelkonus auszuführen, bei dem die Verjüngungen einander zugekehrt sind. Der Kegelwinkel ist zweckmäßigerweise so gewählt, daß eine satte Anlage an die Kernfahne ermöglicht wird. Die Benetzungsrolle besteht vorzugsweise aus Aluminium, um einen niedrigen Verschleiß zu erhalten. Vorzugsweise ist jedem Konus eine Auftragvorrichtung zugeordnet, die an eine eigene Dosierpumpe angeschlossen werden kann.

Die Dosierpumpe fördert stets frisches Benetzungsmedium zur Auftragvorrichtung, so daß gewährleistet ist, daß immer nur Medium mit gewünschter Viskosität auf die Wülste der Reifen aufgetragen wird. Mit der erfindungsgemäßen Vorrichtung werden zahlreiche Vorteile erzielt. Mit Hilfe der erfindungsgemäßen Benetzungsrolle werden nur die Wulstfüße mit dem Benetzungsmedium benetzt. Eine Verschmutzung von Fertigungsmaschinen oder der Reifenfelgen ist daher ausgeschlossen. Mit Hilfe der erfindungsgemäßen Vorrichtung kann eine exakte Dosierung des Benetzungsmediums stattfinden. Die erfindungsgemäße Vorrichtung ist für alle vorkommenden Viskositäten des Benetzungsmediums geeignet, d.h. sowohl für flüssiges als auch pastenförmiges Medium. Während des Betriebes bleibt die Viskosität gleich und damit auch der Benetzungsgrad.

Mit Hilfe der Anschlagrolle und der doppelten Rollenbahn läßt sich ein schnelles und leichtes Zentrieren des Reifens erzielen sowie eine Drehbewegung der Reifen an den Anschlagrollen. Es wird daher ein erheblicher Aufwand an apparativem Material und an Taktzeit eingespart.

Die Erfindung wird nachfolgend anhand von Zeichnungen näher erläutert.
- Fig. 1: zeigt eine Draufsicht auf die schematisch dargestellte Benetzungsvorrichtung nach der Erfindung.
- Fig. 2: zeigt einen Schnitt durch die Darstellung nach Fig. 1 entlang der Linie 2-2.
- Fig. 3: zeigt eine Ansicht der Vorrichtung nach Fig. 2 in Richtung des Pfeils 3.
- Fig. 4: zeigt schematisch die Seitenansicht der Benetzungsvorrichtung nach der Erfindung.
- Fig. 5: zeigt eine andere Seitenansicht der Vorrichtung nach Fig. 4.
- Fig. 6: zeigt einen Schnitt durch eine Auftragvorrichtung für die Benetzungsrolle der Benetzungsvorrichtung nach den Figuren 1 bis 5.
- Fig. 7: zeigt schematisch den Fluß des Benetzungsmediums in der Benetzungsvorrichtung nach der Erfindung.

Es wird ausdrücklich darauf hingewiesen, daß die zeichnerischen Darstellungen äußerst schematisch und nicht maßstäblich sind.

In einem nicht näher dargestellten Gestell 10 sind parallel zwei Rollenbahnen 11, 12 angeordnet, die in bekannter Weise Rollen 13 bzw. 14 aufweisen. Die Rollen 13, 14 werden von getrennten nicht gezeichneten Antrieben angetrieben. Der Antrieb für die Rollenbahn 12 ist umkehrbar, so daß die Rollenbahn 12 in beiden Richtungen fördern kann, wie durch den Doppelpfeil 15 angedeutet. Die Rollenbahn 11 fördert nur in einer Richtung, wie durch den Pfeil 16 angedeutet ist. Die Rollenbahnen 11, 12 verlaufen horizontal.In dem Zwischenraum zwischen den Bahnen 11, 12 ist eine Benetzungsvorrichtung 17 angeordnet, auf die weiter unten noch eingegangen wird. Oberhalb der Rollenbahnen 11, 12 und parallel zur Ebene der Rollen 13, 14 ist eine Lagerplatte 18 angeordnet. Mit der Platte 18 sind Lagerstangen 19 verbunden, die vertikal nach unten ragen. Auf den Lagerstangen 19 sind Anschlagrollen 20 drehbar gelagert. Bei der in den Figuren 1 und 2 dargestellten Vorrichtung sind vier Anschlagrollen 20 vorgesehen, die paarweise jeweils einer Rollenbahn 11 bzw. 12 zugeordnet sind. Ihre Achsen liegen auf einem Kreisbogen, dessen Mitte auf der Mittellinie zwischen den Rollenbahnen 11, 12 liegt. Mit Hilfe der Rollenbahnen 11, 12 werden Reifen in Richtung der Anschlagrollen 20 gefördert. Die Anschlagrollen 20 bewirken automatisch eine Zentrierung der Reifen, wie in Fig. 1 dargestellt ist. Ein Reifen 21 ist strichpunktiert in Anlage an den Rollen 20 dargestellt.

Unterhalb der Platte 18 erstreckt sich eine Welle 22, die an beiden Enden bei 23 und 24 im Gestell 10 drehbar gelagert ist. Wie aus Fig. 3 zu erkennen, ist ein Ende der Welle mit einem Hebelarm 25 verbunden, deren anderes unteres Ende bei 26 mit der Kolbenstange eines Verstellzylinders 27 verbunden ist. Der Verstellzylinder 27 ist bei 28 mit dem Gestell 10 verbunden. Die Welle 22 ist fest mit der Platte 18 verbunden, beispielsweise durch Verschweißung. Wird der Verstellzylinder 27 betätigt, wird die Platte 18 um die Achse der Welle 22 verschwenkt. Dadurch heben die Anschlagrollen 20 an in Richtung des Pfeils 29 (Fig. 3). Bei einem Verschwenken der Anschlagrollen 20 in der beschriebenen Weise kann ein Reifen 21 mit Hilfe der Rollenbahn 11, 12 weiter gefördert werden.

Es wurde bereits erwähnt, daß die Rollenbahn 12 in beiden Förderrichtungen betrieben werden kann. Liegt der Reifen 21 an den Anschlagrollen 20 an und wird die Rollenbahn 12 in Rückwärtsrichtung und die Rollenbahn 11 in Vorwärtsrichtung angetrieben, wird der Reifen 21, an den Anschlagrollen 20 anliegend, in Drehung versetzt. Die Drehung ist entgegengesetzt der Uhrzeigerrichtung.

Die Benetzungsvorrichtung 17 wird in den nachfolgenden Figuren 4 bis 7 im einzelnen erläutert. Unterhalb der Rollenbahnen 11, 12 ist ein Haltearm 30 angeordnet, der mit Hilfe einer vertikalen Lagerstange 31 bei 32 und 33 schwenkbar im Gestell 10 gelagert ist. Am Haltearm 30 sind zwei Verstellzylinder angebracht, von denen einer in Fig. 5 bei 34 zu erkennen ist. Die Verstellzylinder sind parallel zueinander angeordnet und weisen eine durchgehende Kolbenstange 35 auf. Die Kolbenstange 35 ist an den Enden bei 36 bzw. 37 mit einem Schlitten 38 verbunden. Der Schlitten 38 kann daher entsprechend Doppelpfeil 39 vertikal angehoben und abgesenkt werden. Die beiden Verstellzylinder 34 sind daher sowohl Verstellmittel als auch Führung für den Schlitten 38. Am Tragarm 30 greift eine Feder 40 an, die den Arm 30 in eine erste Drehrichtung vorspannt. Am Arm 30 greift ferner die Kolbenstange eines Verstellzylinders 41 an, mit dem der Tragarm 30 entgegen der Feder 40 in die andere Drehrichtung verschwenkt werden kann.

Am Schlitten 38, der als Platte ausgebildet ist, ist ein Auffangbehälter 42 angebracht. Der Auffangbehälter 42 besitzt einen mittigen Durchgang 43, durch den eine Antriebswelle 44 für eine oberhalb des Auffangsbehälters 42 angeordnete Benetzungsrolle 45 hindurchgeführt ist.Im Durchgang 43 ist auch die Lagerung für die Antriebswelle 44 enthalten, die jedoch nicht dargestellt ist. Am unteren Ende ist an der Welle 44 eine Riemenscheibe 46 angebracht. Am Auffangbehälter 42 ist an einem Tragarm 47 ein Antriebsmotor 48 aufgehängt mit einer Riemenscheibe 49. Mit Hilfe des Motors 48 kann daher die Welle 44 in Drehung versetzt werden und damit auch die Benetzungsrolle 45. Der obere Öffnungsrand 50 des Auffangbehälters 42 umgibt in radialem Abstand den unteren Bereich der Benetzungsrolle 45.

Am Schlitten 38 ist außerdem eine Dosierpumpe 51 angebracht, die von einem Pumpenmotor 52 angetrieben ist.

Aus den Figuren 1 und 7 geht hervor, daß der Benetzungsrolle 45 eine Auftragvorrichtung 53 zugeordnet ist. Wie aus Fig. 6 hervorgeht, weist sie eine aufrechte Platte 54 auf, die tangential zum Umfang der Benetzungsrolle 45 angeordnet ist (siehe auch Fig. 1). Sie kann unmittelbar gegen die Benetzungsrolle 45 anliegen, sie kann auch einen geringen Spalt zu dieser haben, wie bei S in Fig. 7 dargestellt. Die der Benetzungsrolle 45 zugewandte Fläche 55 der Platte 54 weist eine Nut 56 auf, deren Achse parallel zur Achse der Benetzungsrolle 45 verläuft. In der Platte 54 ist eine vertikale Bohrung 57 geformt, die über eine Querbohrung 58 mit der Nut 56 in Verbindung ist. Am unteren Ende der Bohrung 57 ist eine weitere Querbohrung 59 vorgesehen, die mit einem Anschluß 60 für eine Leitung verbunden ist. Die Platte 54 steht auf einer Platte 61. Ein Klotz 62 auf der Platte 61 ist mit dieser und der aufrechten Platte 54 verbunden. Die in Fig. 6 dargestellte Auftragvorrichtung 53 ist ebenfalls mit dem Schlitten 38 (siehe Figuren 4 und 5) fest verbunden.

Wie aus Fig. 7 hervorgeht, ist der Anschluß 60 über eine Leitung 64 mit dem Ausgang der Dosierpumpe 51 verbunden. Die Dosierpumpe 51 fördert aus einem gestellfesten Behälter 65 frisches Benetzungsmedium über die Leitungen 66 und 64 zur Auftragvorrichtung 53. Ist das Benetzungsmedium mit einer geringen Viskosität ausgestattet, reicht es aus, wenn die Auftragnut 56 eine verhältnismäßig geringe Länge hat. Es sei noch erwähnt, daß die Auftragnut 56 annähernd mit dem oberen Ende der Benetzungsrolle 45 zusammenfällt. Je viskoser das Benetzungsmedium ist, um so länger muß die Nut 56 gewählt werden. Bei Verwendung von pastenförmigem Benetzungsmittel kann die Nut sich annähernd über die gesamte Höhe der Benetzungsrolle 45 erstrecken, wie durch die gestrichelte Linie 67 in Fig. 6 angedeutet. Die Paste wird der Dosierpumpe unter Druck zugeführt.

Da die Benetzungsrolle 45 gedreht wird, ist es möglich, auf die Wulste des Fahrzeugreifens einen gleichmäßigen Auftrag zu erzielen. Überflüssiges Benetzungsmittel läuft in den Auffangbehälter 42, der einen Überlauf 68 aufweist. Über den Überlauf läuft flüssiges Benetzungsmittel in einen weiteren Auffangbehälter 69. Im Auffangbehälter 42 verbleiben daher im wesentlichen nur Verunreinigungen, die von Zeit zu Zeit entfernt werden müssen.

Aus der obigen Beschreibung geht hervor, daß die Benetzungsrolle 45 mit Hilfe des Tragarms 30 und des Schlittens 38 in einer horizontalen Ebene verschwenkbar und vertikal bewegbar ist. Bevor ein Reifen 21 an die Anschlagrollen 20 gelangt, befindet sich die Benetzungsrolle 45 in einer unteren Ruheposition unterhalb der Rollenbahnen 11, 12. Der Verstellzylinder 41 hält den Tragarm in einer Stellung, in der sich die Benetzungsrolle innerhalb eines Bereichs befindet, der durch den Innenumfang des kleinsten und größten Reifens 21 definiert ist. Die Reifen können der Anlage im übringen unsortiert zugeführt werden. Ist nun der Reifen 21 an den Anschlagrollen 20 angelangt, wird zunächst der Schlitten 38 nach oben verstellt, so daß die Benetzungsrolle 45 in den Reifen 21 eintaucht. Anschließend wird der Verstellzylinder 41 entlastet. Die Feder 40 verschwenkt nun den Arm 30 bis die Benetzungrolle 45 mit einem vorgegebenen Druck gegen die beiden Wülste (besser Wulstfüße) des Reifens 21 mit einem vorgegebenen Anpreßdruck anliegt. Der Reifen 21 wird in der oben beschriebenen Weise in Drehung versetzt. Außerdem wird mit Hilfe des Motors 48 die Benetzungsrolle 45 mit vorgegebener Geschwindigkeit angetrieben. Die Dosierpumpe 51 fördert gleitfähiges Benetzungsmittel zur Auftragvorrichtung 53, so daß eine Benetzung der Wulstfüße über den gesamten Umfang stattfindet. Ist dieser Vorgang beendet, wird der Verstellzylinder 41 wieder mit Druck beaufschlagt, und die Benetzungsrolle 45 schwenkt von den Wulstfüßen fort. Nunmehr kann der Schlitten 38 von den Verstellzylindern 34 wieder nach unten in die Ruheposition verstellt werden.

In den Zeichnungen ist die Benetzungsrolle 45 zylindrisch dargestellt. Sie kann auch in Form eines Doppelkonus gestaltet werden, wobei ein Konus in Eingriff mit dem einen und der andere in Eingriff mit dem zweiten Wulst eines Reifens bringbar ist. Der Kegelwinkel ist an den Verlauf der Kernfahne angepaßt. Vorzugsweise ist jedem Konus eine eigene Auftragvorrichtung zugeordnet, die mit einer eigenen Dosierpumpe verbunden ist. Die Auftragvorrichtung kann entsprechend der Ausführungsform nach Fig. 6 gestaltet werden.

Es versteht sich, daß der beschriebene Betrieb der Benetzungsvorrichtung durch den Einsatz einer geeigneten Steuervorrichtung vollständig automatisch durchgeführt werden kann; die Steuervorrichtung erfaßt die Positionen der einzelnen verstellbaren Teile und gibt den Verstellvorrichtungen nach einem vorgegebenen Programm entsprechende Steuersignale.

## Patentansprüche

1. Vorrichtung zum automatischen Benetzen des Wulstfußes von Fahrzeugreifen aus Gummi mit einem Benetzungsmedium, mit einem Zuführförderer (11, 12), der die Reifen (21) einzeln zu einer Benetzungsstation fördert, in der eine Haltevorrichtung (18, 20) den Reifen (21) horizontal hält und zentriert und eine aufrecht angeordnete Benetzungsrolle (45), die in einem Haltebauteil (38) der Benetzungsstation um eine Achse drehbar gelagert ist, einer der Benetzungsrolle von einer Quelle geförderte (45) zugeordneten Auftragvorrichtung (53), die das Benetzungsmedium auf die Benetzungsrolle (45) überträgt und die an eine Quelle (65) für Benetzungsmedium angeschlossen ist, einem am Haltebauteil (38) angeordneten Auffangbehälter (42) unterhalb der Benetzungsrolle (45), in die überschüssiges Benetzungsmedium von der Benetzungsrolle hineinläuft und eine am Haltebauteil angreifenden Verstellvorrichtung (34, 40, 41), mit der die Benetzungsrolle (45) zwischen einer Ruheposition außerhalb des Reifens (21) und einer Arbeitsposition, in der die Benetzungsrolle (45) in den Reifen (21) eintaucht und mit dem Wulstfuß der Wülste in Eingriff bringbar ist, hin- und herbewegbar ist,dadurch gekennzeichnet, daß die Haltevorrichtung (18, 20) den Reifen horizontal hält und die Benetzungsrolle (45) um eine vertikale Achse drehbar gelagert ist, der Auffangbehälter (42) unter dem unteren Ende der Benetzungsrolle (45) angeordnet ist, die vom Auffangbehälter (42) getrennte Auftragvorrichtung (53) eine relativ zur Benetzungsrolle (45) stationäre Auftragfläche (55) aufweist, die tangential und relativ zur Benetzungsrolle (45) stationär am Umfang der Benetzungsrolle (45) in Berührung mit dieser oder in einem geringen Abstand von dieser angeordnet ist, und die Auftragvorrichtung (53) mit mindestens einer mit der Quelle (65) für Benetzungsmedium verbundenen Dosiervorrichtung (51) verbunden ist.

2. Vorrichtung nach Anspruch 1, dadurch gekennzeichnet, daß die Benetzungsrolle (45) von einem Motor (48) antreibbar ist.

3. Vorrichtung nach Anspruch 2, dadurch gekennzeichnet, daß eine am unteren Ende der Benetzungsrolle (45) angreifende vertikale Antriebswelle (44) dichtend durch den Auffangbehälter (42) hindurchgeführt ist.

4. Vorrichtung nach Anspruch 1, dadurch gekennzeichnet, daß in der Auftragfläche (55) eine vertikale achsparallele Nut (56) eingelassen ist, deren oberes Ende etwa in Höhe des oberen Endes der Benetzungsrolle (45) liegt und an die die Ausgangsleitung (64) der Dosierpumpe (51) angeschlossen ist.

5. Vorrichtung nach Anspruch 1, dadurch gekennzeichnet, daß der Auffangbehälter (42) einen Überlauf (68) aufweist, der an einen transportablen zweiten Auffangbehälter (69) angeschlossen ist.

6. Vorrichtung nach einem der Ansprüche 1 bis 5, dadurch gekennzeichnet, daß die Benetzungsrolle als Doppelkegelstumpf ausgebildet ist mit einander zugekehrter Verjüngung der Kegelstümpfe, wobei die Kegelwinkel an die Neigung der zugekehrten Wulstflächen angepaßt sind.

7. Vorrichtung nach einem der Ansprüche 1 bis 6, dadurch gekennzeichnet, daß die Benetzungsrolle aus Aluminium besteht oder einen Aluminiummantel aufweist.

8. Vorrichtung nach Anspruch 6, dadurch gekennzeichnet, daß jedem Kegelstumpf der Benetzungsrolle eine separate Auftragvorrichtung zugeordnet ist, denen ggf. jeweils eine eigene Dosiervorrichtung zugeordnet ist.

9. Vorrichtung nach Anspruch 1, dadurch gekennzeichnet, daß die Haltevorrichtung einen Rollenhalter (18) aufweist, der um eine vertikale Achse Anschlagrollen (20) lagert, die etwas oberhalb des Zuführförderers (11, 12) auf einem Kreisbogen liegend angeordnet sind, und daß eine mit dem Reifen (21) in Eingriff bringbare Drehvorrichtung einen an den Anschlagrollen (20) liegenden Reifen (21) in Drehung versetzt.

10. Vorrichtung nach Anspruch 9, dadurch gekennzeichnet, daß der Zuführförderer zwei getrennte parallele Rollenbahnen (11, 12) aufweist, die von getrennten Antrieben antreibbar sind, wobei ein Antrieb eine Rollenbahn (11, 12) in beiden Richtungen antreibt und wobei zur Förderung des Reifens zu den Anschlagrollen (20) beide Rollenbahnen (11, 12) in gleicher Richtung und zur Drehung des Reifens (21) an den Anschlagrollen (20) in entgegengesetzter Richtung angetrieben werden.

11. Vorrichtung nach Anspruch 9, dadurch gekennzeichnet, daß der Rollenhalter (18) um eine horizontale Achse nach oben wegschwenkbar ist und ein Verstellzylinder (27) über einen Schwenkarm (25) am Rollenhalter (18) angreift.

12. Vorrichtung nach Anspruch 1, dadurch gekennzeichnet, daß das Haltebauteil einen Schlitten (38) aufweist, der die Benetzungsrolle (45) lagert und den Auffangbehälter (42) hält und der vertikal verstellbar an einem Schwenkarm (30) gelagert ist, am Schwenkarm (30) eine Verstellvorrichtung (34) für den Schlitten (38) angeordnet ist, der Schwenkbarm (30) schwenkbar in der Benetzungsstation gelagert ist, am Schwenkarm (30) eine Feder (40) angreift, die die Benetzungsrolle (45) in die Arbeitsposition zu schwenken sucht und am Schwenkarm (30) ein Verstellzylinder (41) angreift zur Verstellung des Schwenkarms gegen die Feder (40) in ihrer Ruheposition.

13. Vorrichtung nach Anspruch 12, dadurch gekennzeichnet, daß die Verstellvorrichtung zwei parallel angeordnete Verstellzylinder (34) aufweist mit durchgehender Kolbenstange (35) und die Kolbenstange (35) an beiden Enden mit dem Schlitten (38) verbunden sind.

14. Vorrichtung nach Anspruch 1, dadurch gekennzeichnet, daß der Auffangbehälter (42) das untere Ende der Benetzungsrolle (45) umgibt und die Lager der Benetzungsrolle (45) gegenüber dem Auffangbehälter (42) abgeschlossen sind.

## Claims

1. An apparatus for automatically humidifying the beads of rubber tires with a humidifying agent, comprising supply conveying means (11,12) for individually conveying the tires (21) to a humidifying station, in which a retainer means (18,20) horizontally retains and centers the tire (21), an upright arranged humidifying roller (45) which is supported by a support means (38) of the humidifying station for rotation about an axis, applying means (53) associated with the humidifying roller, for applying the humidifying agent to the humidifying roller (45) and which supplying means is in communication with a source (65) of the humidifying agent, a collecting container 842) mounted on the support means (38) below the humidifying roller (45), surplus humidifying agent dropping from the humidifying roller into the collecting container, and an actuating means (34,40,41) engaging the support means for moving the humidifying roller (45) between a stand-by position remote from the tire (21) and an operating position in which the humidifying roller (45) plunges within the tire (21) and engages the bead foot of the tire beads, characterized in that the retaining means (18,20) retaine the tire in a horizontal position and that the humidifying roller (45) is rotatably supported about a vertical axis, that the collecting container (42) is located below the lower end of the humidifying roller (45), that the supplying means (53) separately arranged with respect to the collecting container is provided with an applying surface (55) which is tangentially and stationarily relative to the humidifying roller (45) arranged at the periphery of the humidifying roller (45) in engagement therewith or, respectively in a short distance therefrom, and that the supplying means (53) is in communication with at least a metering means (51) connected to the source (65) for humidifying agent.

2. The apparatus of claim 1 characterized in that the humidifying roller (45) is driven by a motor (48).

3. The apparatus of claim 2 characterized in that a drive shaft (44) engaging the lower end of the humidifying roller (45) sealingly extends through the collecting container (42).

4. The apparatus of claim 1 characterized in that a vertical groove (56) parallel to the axis is formed in the applying surface (55) said groove having an upper end which is located approximately in height of the upper end of the humidifying roller (45) and which is connected to the output line (64) of the metering pump (51).

5. The apparatus of claim 1 characterized in that the collecting container (42) is provided with an overflow (68) which is connected to a second movable collecting container (69).

6. The apparatus of one of claims 1 to 5 characterized in that the humidifying roller is formed as a double cone wherein the tapered portions of the cones are adjacent each other and wherein the cone angles are selected to fit to the inclination of the adjacent bead surfaces.

7. The apparatus of one of claims 1 to 6 characterized in that the humidifying roller is made of aluminum or, respectively is provided with an aluminum jacket.

8. The apparatus of claim 6 characterized in that each cone of the humidifying roller is associated to an individual applying means each of which may be associated to an individual metering means.

9. The apparatus of claim 1 characterized in that the retaining means is provided with a roller retainer (18) supporting abutment rollers (20) around a vertical axis which abutment rollers are arranged on a circular arc slightly above the supply conveyor means (11,12) and that driving means can engage the tire (21) to rotate a tire (21) contacting said abutment rollers (20).

10. The apparatus of claim 9 characterized in that the supply conveying means is provided with a pair of separate parallel roller trains (11,12) which are driven by separate driving means, wherein a driving means drives a roller train (11,12) in both directions and wherein for conveying the tire to the abutment roller (20) both roller trains (11,12) are driven in the same direction and for rotating the tire (21) contacting the abutment rollers (20) in opposite direction.

11. The apparatus of claim 9 characterized in that the roller retainer (18) is pivoted around a horizontal axis upwardly and that an adjusting cylinder (27) engages the roller retainer (18) via a pivot arm (25).

12. The apparatus of claim 1 characterized in that the retaining means includes a slide (38) supporting the humidifying roller (45), retaining the collecting container (42) and supported vertically adjustable on a pivot arm (30), that an adjusting means (34) for the slide (38) is provided on the pivot arm (30) which is pivotally supported in the humidifying station that a spring (40) engages the pivot arm (30) tending to pivot the humidifying roller (45) to the operating position and that an actuating cylinder (41) engages the pivot arm (30) to move the pivot arm to its stand-by position against the force of the spring (40).

13. The apparatus of claim 12, characterized in that the actuating means includes a pair of parallel arranged actuating cylinders (34) of which the piston rod (35) extends therethrough and wherein both ends of the piston rod (35) are connected to the slide (38).

14. The apparatus of claim 1 characterized in that the collecting container (42) surrounds the lower end of the humidifying roller (45) and that the bearings of the humidifying roller (45) are sealed with respect to the collecting container (42).

## Revendications

1. Dispositif pour enduire automatiquement les talons d'un pneumatique de véhicule automobile avec un agent mouillant, comportant un convoyeur d'alimentation (11,12), qui fournit les pneumatiques (21) un par un à une station d'application dans laquelle un dispositif de maintien (18, 20) maintient horizontalement et centre le pneumatique (21), et un rouleau à enduire (45) disposé debout, qui est monté tournant autour d'un axe dans une pièce support (38) de la station d'enduisage, un dispositif d'application (53) associé au rouleau à enduire (45), alimenté par une source, dispositif qui transmet l'agent mouillant sur le rouleau à enduire (45) et qui est raccordé à une source (65) d'agent mouillant, comportant un récipient de collecte (42) disposé sur la pièce support (38), en dessous du rouleau à enduire (45), dans lequel s'écoule l'agent mouillant en excédent provenant du rouleau à enduire et un dispositif de réglage (34, 40, 41) agissant sur la pièce support, dispositif avec lequel le rouleau à enduire (45) peut se déplacer dans les deux sens, entre une position de repos en dehors du pneumatique (21) et une position de travail, dans laquelle le rouleau à enduire (45) plonge dans le pneumatique (21) et peut être mis au contact avec le pied des talons,
caractérisé en ce que le dispositif de maintien (18, 20) maintient le pneumatique horizontal et que le rouleau à enduire (45) est monté tournant autour d'un axe vertical, que le récipient de collecte (42) est disposé en dessous de l'extrémité inférieure du rouleau à enduire (45), que le dispositif d'application (53), séparé du récipient de collecte (42), présente une surface d'application (55) stationnaire par rapport au rouleau à enduire (45), surface qui, en étant tangente et stationnaire par rapport au rouleau à enduire (45), touche la périphérie de celui-ci, ou est disposée à une faible distance de celui-ci, et que le dispositif d'application (53) est raccordé avec au moins l'un des dispositifs de dosage reliés avec la source (65) d'agent mouillant.

2. Dispositif suivant la revendication 1, caractérisé en ce que le rouleau à enduire (45) peut être entraîné par un moteur (48).

3. Dispositif suivant la revendication 2, caractérisé en ce qu'un arbre d'entraînement (44) vertical, attaquant l'extrémité inférieure du rouleau à enduire (45) traverse, de façon étanche, le récipient de collecte (42).

4. Dispositif suivant la revendication 1, caractérisé en ce qu'une rainure verticale (56), parallèle à l'axe, est tracée dans la surface d'application (55), et que son extrémité supérieure se trouve sensiblement à la hauteur de l'extrémité supérieure du rouleau à enduire (45) et est raccordée à la conduite de sortie de la pompe doseuse (51).

5. Dispositif suivant la revendication 1, caractérisé en ce que le récipient de collecte (42) présente un trop-plein (68), raccordé à un deuxième récipient de collecte (69) transportable.

6. Dispositif suivant l'une quelconque des revendications 1 à 5, caractérisé en ce que le rouleau à enduire est réalisé sous la forme d'un double tronc de cône, avec les parties étroites des troncs de cônes tournées l'une vers l'autre, l'angle des cônes étant adapté à l'inclinaison des surfaces de talon tournées vers eux.

7. Dispositif suivant l'une quelconque des revendications 1 à 6, caractérisé en ce que le rouleau à enduire est constitué d'aluminium, ou présente un revêtement d'aluminium.

8. Dispositif suivant la revendication 6, caractérisé en ce qu'à chacun des troncs de cône du rouleau à enduire est associé un dispositif d'application séparé, à chacun desquels, le cas échéant, est raccordé un dispositif de dosage qui lui est propre.

9. Dispositif suivant la revendication 1, caractérisé en ce que le dispositif de maintien présente un support de rouleau (18) portant, autour d'un axe vertical, des rouleaux de butées (20) qui sont disposés un peu au-dessus du convoyeur d'alimentation (11, 11), sur un arc de cercle, et en ce qu'un dispositif de mise en rotation, par lequel on peut attaquer le pneumatique (21), met en rotation le pneumatique (21), se trouvant contre les rouleaux de butées (20).

10. Dispositif suivant la revendication 9, caractérisé en ce que le convoyeur d'alimentation présente deux chemins de rouleaux (11, 12) séparés et parallèles, pouvant être entraînés séparément, étant entendu qu'un entraînement entraîne un chemin de rouleaux (11, 12) dans les deux sens, et étant entendu que, pour amener le pneumatique vers les rouleaux de butées (20), les deux chemins de rouleaux (11, 12) sont entraînés dans le même sens, et que , pour faire tourner le pneumatique (21) contre les rouleaux de butées (20), ils sont entraînés en sens contraire.

11. Dispositif suivant la revendication 9, caractérisé en ce que le support de rouleau (18) peut pivoter vers le haut autour d'un axe horizontal et qu'un vérin de réglage (27) agit sur le support de rouleau (18) par l'intermédiaire d'un bras pivotant (25).

12. Dispositif suivant la revendication 1, caractérisé en ce que la pièce de maintien présente une glissière (38) sur laquelle est monté le rouleau à enduire (45) et portant le récipient de collecte (42) et qui est monté, pivotant verticalement sur un bras pivotant (30), en ce que, sur le bras pivotant (30), est disposé un dispositif de réglage (34) pour la glissière (38), en ce que le bras pivotant (30) est monté pivotant dans la station d'enduisage, que sur le bras pivotant (30) agit un ressort (40) tendant à faire pivoter le rouleau à enduire (45) vers sa position de travail et en ce que, sur le bras pivotant (30), agit un vérin de réglage (41) pour faire déplacer le bras pivotant (30) vers sa position de repos, en s'opposant au ressort (40).

13. Dispositif suivant la revendication 12, caractérisé en ce que le dispositif de réglage présente deux vérins de réglage (34) parallèles, comportant des tiges de piston (35) traversantes, et en ce que les tiges de piston (35) sont reliées, à leurs deux extrémités, avec la glissière (38).

14. Dispositif suivant la revendication 1, caractérisé en ce que le récipient de collecte (42) entoure la partie inférieure du rouleau à enduire (45) et que les paliers du rouleau à enduire (45) sont isolés par rapport au récipient de collecte (42).
